# EUROPÄISCHE PATENTSCHRIFT

(11) **EP 0 733 406 B1**
(45) Veröffentlichungstag und Bekanntmachung des Hinweises auf die Patenterteilung: **15.12.1999**
(21) Anmeldenummer: 95104399.1
(22) Anmeldetag: 24.03.1995
(51) Int. Cl.: B04B 9/12, B04B 9/08

(54) **Zentrifuge mit einer Antriebseinheit und einem Endlostreibmittel**
Centrifuge with a drive unit and an endless transmission means
Centrifugeuse avec unité d'entraînement et un moyen de transmission sans fin

(43) Veröffentlichungstag der Anmeldung: 25.09.1996
(73) Patentinhaber: Braunschweigische Maschinenbauanstalt AG, 38122 Braunschweig (DE)
(72) Erfinder: Ebeling, Ralf-Martin, 38102 Braunschweig (DE)
(74) Vertreter: Einsel, Martin, Dipl.-Phys.

(56) Entgegenhaltungen:
- EP-A- 0 311 791
- WO-A-93/10373
- DE-C- 640 787
- US-A- 3 463 022
- US-A- 4 640 770

## Beschreibung

Die Erfindung betrifft eine Zentrifuge mit einer elastisch gelagerten Zentrifugentrommel, einer Antriebseinheit, die die Zentrifugentrommel mit einem Endlostreibmittel antreibt, und in der Ebene des Endlostreibmittels angeordneten Mitteln zur Zugentlastung für die von dem Endlostreibmittel hervorgerufenen Zugkräfte.

Für die Zuckerindustrie sind beispielsweise kontinuierlich arbeitende Zentrifugen bekannt. Die elastische Lagerung der Zentrifugentrommel soll Schwingungen isolieren, die von an der Trommel wirkenden Unwuchten und daraus entstehenden Vibrationen herrühren. Eine flexible Verbindung zwischen der Lagerung der Zentrifugentrommel und dem Zentrifugengehäuse entkoppelt die Schwingungen der Zentrifugentrommel, so daß diese nicht an die Umgebung weitergegeben werden. Vorzugsweise werden für eine derartige elastischdämpfende Verbindung Schwingmetallgummis verwendet. Desweiteren werden zur Kraftübertragung Endlostreibmittel eingesetzt, die bekanntlich auf die Lagerung eine große seitliche Kraft in Form der Antriebs- und Vorspannkräfte ausüben. Üblicherweise werden Keilriementriebe verwendet. Die aus den Antriebs- und Vorspannkräften resultierende seitliche Kraft bewirkt eine Verlagerung der Zentrifugentrommel. Folglich sind die Schwingungsdämpfer verspannt, was bei Verwendung von Schwingmetallgummis zu einer wesentlich verschlechterten Schwingungsisolierung führt und zudem die Lebensdauer der Schwingungsdämpfer stark verkürzt.

Zur Lösung dieses Problems ist es bekannt, die Antriebs- und Vorspannkräfte des Endlostriebes durch Vorsehen einer Hilfswelle von der elastischen Lagerung der Zentrifugentrommel zu entkoppeln. Diese Hilfswelle ist ebenso wie die Antriebseinheit fest gelagert, so daß die Keilriemenscheiben einen definierten Abstand haben. Die Hilfswelle leitet über eine schwingungsisolierende Kupplung die Antriebsmomente in axialer Richtung in die Welle der elastisch gelagerten Zentrifugentrommel. Diese Lösung ist allerdings sehr aufwendig und kostenintensiv. Die Hilfswelle bedarf einer entsprechenden Konsole und muß wenigstens zweifach gelagert werden.

Desweiteren ist die axiale Ausrichtung der Hilfswelle zur Welle der Zentrifugentrommel für einen verschleißarmen Lauf der Zentrifuge äußerst wichtig. Die Justierarbeiten sind daher entsprechend aufwendig.

Darüber hinaus ist aus der US 4,640,770 ein chargenweise betriebenes Zentrifugensystem bekannt, bei dem eine drehbare Welle an einem Ende mit einer kardanischen Aufhängung versehen ist, wobei an dem anderen Ende der Welle die Zentrifugentrommel angeordnet ist. Die Welle ist in einem langgestreckten Lager gehaltert, wobei das Lager und damit die Welle nahe der Zentrifugentrommel mittels einer Tragstruktur elastisch an einem festen Grundrahmen abgestützt ist. Die kardanische Lagerung am zur Zentrifugentrommel abgewandten Ende der Welle erlaubt zwar die Verschwenkung der mit der Antriebswelle verbundenen Zentrifugentrommel um zwei senkrecht zueinander und orthogonal zur Welle angeordnete Drehachsen, jedoch ist die freie Bewegbarkeit der Zentrifugentrommel in laterale Richtungen nicht möglich. D. h., daß Auslenkungsbewegungen in zur Welle axialer und radialer Richtung durch das Kardangelenk verhindert werden. Nachteilig ist daher, daß in der Zentrifugentrommel erzeugte Kräfte in dem Kardangelenk zwangsgeführt sind, so daß der laterale Anteil der Auslenkungskräfte direkt auf die Lager des Kardangelenkes wirken, so daß hier ein erhöhter Verschleiß entsteht.

Eine ähnliche Lösung legt auch die EP 0 311 791 A2 vor, bei der eine Zentrifuge mit senkrechter Zentrifugenspindel ebenfalls mit einem Kardangelenk an dem der Zentrifugentrommel abgewandten Ende der Zentrifugenspindel angeordnet ist. Der Antrieb zwischen Antriebseinheit und Zentrifugenspindel erfolgt über einen Treibriemen. Ebenso wie bei der US 4,640,770 ist die senkrecht zur Zugkraftrichtung des an der Spindelachse angreifenden Treibriemens angeordnete Kardangelenkachse in der horizontalen Mittelebene der spindelseitigen Riemenscheibe ausgerichtet.

Aus der DE-PS 640 787 ist eine Pendelschleudermaschine mit einem mit der Zentrifugentrommel durch einen Treibriemen verbundenen Antriebsmotor bekannt, wobei der Antriebsmotor mit einem Abstützarm an der Wellenlagerung der Trommel fest verbunden ist. Die Schleudermaschine und der Antriebsmotor sind allseits beweglich aufgehängt. Die Treibriemenspannung ist durch Verschieben des Antriebsmotors auf dem Abstützarm einstellbar. Nachteilig ist, daß die von der Trommel herrührenden Schwingungen über den Abstützarm direkt auf den Antriebsmotor übertragen werden, und der Antriebsmotor als schwingende Masse große Kräfte in das System einbringt.
Ferner ist aus der WO 93/10373 eine Zugentlastungsvorrichtung für Treibriemenantriebe bekannt, bei der die auf den Riemenscheibenwellen lastenden Vorspann- und Antriebskräfte durch einen Druckstab beidseitig der Riemenscheiben aufgenommen werden .Der Druckstab besteht aus einer langgestreckten Hülse, an deren gegenüberliegenden Enden Ösen mit gegensinnigem Gewinde angeschraubt sind, die innenseitig ein Lager haben, in das sich die entsprechenden Riemenscheibenwellen abstützen. Durch Verdrehen der langgestreckten Hülse ist der Wellenabstand einstellbar.

Aus der US 3,463,022 ist eine Einstellvorrichtung für die Spannung eines Kettenantriebs bekannt, bei der ein Zylinder vorgesehen ist, dessen Kolbenstange an einer Kettenspannrolle angreift und beispielsweise mit einer Schubfeder in der Zylinderkammer vorbelastet ist. Diese Vorrichtung eignet sich jedoch nicht für Zentrifugen.

Aufgabe der Erfindung ist es, eine Zentrifuge mit einer elastisch gelagerten Zentrifugentrommel, einer Antriebseinheit, die die Zentrifugentrommel mit einem Endlostreibmittel antreibt, und Mitteln zur Zugentlastung für die von dem Endlostreibmittel hervorgerufenen Zugkräfte anzugeben, bei der die Zentrifugentrommel alle Bewegungsfreiheitsgrade hat.

Gelöst wird diese Aufgabe dadurch, daß die Mittel zur Zugentlastung zwischen zum Endlostreibmittel gehörenden Umlenkmitteln angeordnet sind und ein elastisches Schubelement aufweisen.

Durch diese Zugentlastungsvorrichtung werden die Antriebs- und Vorspannkräfte des Endlostreibmittels durch eine Gegenkraft kompensiert. Folglich wird die elastische Lagerung der Zentrifugentrommel nicht verspannt, so daß auch keine Verlagerung der rotierenden Trommel zum stationären Zentrifugeneinlauf entsteht. Somit wird die Standzeit der elastischen Lagerung der Zentrifugentrommel erhöht. Zudem können einfache Schwingungsdämpfer, wie z. B. Schwingmetallgummis, verwendet werden. Dadurch, daß die Welle der Zentrifugentrommel nicht an einem Raumpunkt, beispielsweise durch ein Kardangelenk, fixiert ist, werden Auf- und Abbewegungen bzw. laterale Verschiebungen nicht zwangsweise behindert, sondern elastisch abgefedert. Auf den elastischen Schwingungsdämpfern ist die Zentrifugentrommel in alle Bewegungsrichtungen elastisch auslenkbar. Insbesondere kann die Zentrifugentrommel aufgrund von Unwuchten auf und nieder schwingen oder sich seitlich, lateral verlagern. Der Verschleiß an den Lagerungselementen der Zentrifugentrommel wird damit verringert.

Die erfindungsgemäß angeordnete Zugentlastungsvorrichtung erlaubt eine sichere Einstellung und Nachspannung des Endlostreibmittels. Gegenüber herkömmlichen Konstruktionen mit einer zweiten Welle kann die Bauhöhe deutlich verringert werden. Dies verringert nicht nur die Kosten und reduziert den Platzbedarf der Gesamtanlage, auch die Bedienung vereinfacht sich, da die Zugänglichkeit von oben für die gesamte Zentrifuge erheblich verbessert wird.

Die Zugentlastung wirkt in der Ebene des Endlostreibmittels, wobei die Wirklinie vorzugsweise mit der Antriebs- und Abtriebswelle fluchtet. Damit wirken die Mittel zur Zugentlastung genau den durch das Endlostreibmittel erzeugten Antriebs- und Vorspannkräften entgegen, ohne daß ein weiteres Verspannungs- oder Kippmoment entsteht. Die elastische Aufhängung der Zentrifugentrommel wird also auch während des Zentrifugenbetriebes nicht einseitig belastet, so daß die Standzeit der Schwingungsdämpfer verlängert wird. Das elastische Schubelement stützt die durch das Endlostreibmittel erzeugte Antriebs- und Vorspannkraft elastisch ab und entkoppelt damit die Zentrifugentrommel schwingungstechnisch vom Antrieb.

Wenn das Endlostreibmittel ein Riementrieb ist, ist eine besonders gute Entkopplung der Zentrifugentrommel von der Umgebung erreicht. Ein Riementrieb arbeitet auch bei Unwuchten und Vibrationen an der Zentrifugentrommel störungsfrei.

Dadurch, daß das elastische Schubelement wenigstens eine Druckfeder bzw. ein Druckfederpaket, vorzugsweise als Schraubenfedern ausgebildet, oder eine Gummifeder aufweist, wird eine ideale Schwingungsentkopplung der Antriebseinheit von der Zentrifugentrommel erreicht. Die Druckfeder bzw. das Druckfederpaket erzeugt die zur Kompensierung der Antriebs- und Vorspannkräfte des Endloszugmittels erforderliche Gegenkraft.

Ein Druckfederpaket ist dabei die kompakteste Version, die folglich den Platzbedarf am weitesten reduzieren kann.

Gummifedern hätten alternativ den Vorzug, durch Eigendämpfung auch unterschiedliche Federsteifigkeiten aus den Bereichen rechts/links einerseits und vorn/hinten andererseits zu vermeiden. Beide bevorzugten Alternativen haben außerdem den Vorzug, keine Führung oder Zusatzelemente zu benötigen, die die Bewegungsfreiheit sonst einschränken könnten.

Dadurch, daß die Zugentlastungsvorrichtung eine Schubstange aufweist, wobei ein Ende der Schubstange, vorzugsweise in axialer Richtung einstellbar, an der Antriebseinheit befestigt ist und das andere Ende der Schubstange über das elastische Schubelement mit der elastisch gelagerten Zentrifugentrommel verbunden ist, ist ein idealer Kraftschluß zwischen Antriebseinheit und elastisch gelagerter Zentrifugentrommel erreicht.

Bei einer größeren Länge der Schubstange kann es nötig sein, die Schubstange an einem Zwischenlager abzufangen. Vorzugsweise wird die Schubstange in dem Zwischenlager verschiebbar aber verdrehgesichert, beispielsweise durch eine in eine Nut eingreifende Feder, gehalten.

Zum Spannen des Endlostreibmittels, insbesondere des Keilriemens, ist die Antriebseinheit auf einer Konsole verschiebbar, beispielsweise mittels Langlöcher, ausgebildet. Nach dem Vorspannen des Keilriemens wird die Antriebseinheit auf der Konsole wieder fest verschraubt. Das Vorspannen erfolgt vorzugsweise über eine Einstellmutter an einem Gewindeabschnitt der Schubstange an der Zugentlastungsvorrichtung. Danach kann die mittlere Antriebskraft, die vom Antriebsmotor über den Keilriementrieb auf die Zentrifugentrommel übertragen wird, durch weiteres Vorspannen des elastischen Schubelementes an den Gewindeabschnitt der Schubstange der Zugentlastungsvorrichtung voreingestellt werden. Damit ist die elastisch gelagerte Zentrifugentrommel während des Zentrifugenbetriebs im wesentlichen in ihrer Nullage, d. h. die elastische Lagerung der Zentrifugentrommel ist verspannungsfrei und wirkt ideal schwingungsentkoppelnd.

Ein bevorzugtes Ausführungsbeispiel wird nachfolgend anhand der Zeichnung detailliert beschrieben.

Es zeigt
- Fig. 1: eine Seitenansicht, teils geschnitten, des erfindungsgemäßen Zentrifugenantriebs und
- Fig. 2: eine Draufsicht auf den Zentrifugenantrieb gemäß Fig. 1.

Fig. 1 zeigt einen Teil einer kontinuierlich laufenden Zentrifuge mit einer elastisch gelagerten Zentrifugentrommel 11 und einer Antriebseinheit 12, die mittels eines Elektromotors 13 und einer auf seiner Welle befestigten Keilriemenscheibe 14 über einen Keilriemen 16 eine Keilriemenscheibe 15, die fest mit der Lagerwelle der Zentrifugentrommel 11 verbunden ist, antreibt. Die Zentrifugentrommel 11 ist drehbar auf einer Zentrifugentrommelgrundplatte 21 gehalten. Die Zentrifugentrommelgrundplatte 21 ist über Schwingmetallgummis 17 mit einer Grundplatte 20 verbunden. Die Antriebseinheit 12 ist über eine Motorgrundplatte 2 fest, jedoch über Langlöcher einstellbar, mittels Schrauben 18 mit der Grundplatte 20 verbunden.

Genau in der Verbindungslinie der beiden Umlenkpunkte des Keilriemens 16, d. h. in der Schnittlinie der durch die beiden Achsen der Keilriemenscheiben 14 und 15 definierten Ebene mit der durch den Keilriemen 16 aufgespannten Ebene, ist eine Zugentlastungsvorrichtung 19 angeordnet. Die Zugentlastungsvorrichtung 19 besteht aus einer Schubstange 1 und einem elastischen Schubelement 6, wobei ein Ende der Schubstange 1 mit der in Langlöchern verschiebbaren Motorgrundplatte 2 der Antriebseinheit 12 verbunden ist und dessen gegenüberliegendes Ende mit einem Ende des elastischen Schubelementes 6 verbunden ist. Das andere Ende des elastischen Schubelementes 6 ist mit der elastisch gelagerten Zentrifugentrommelgrundplatte 21 verbunden. Das elastische Schubelement 6 besteht aus einem Federpaket von drei parallel zueinander angeordneten Druckfedern.

Das elastische Schubelement 6 liefert die den Antriebs- und Vorspannkräften des Keilriemens entgegengerichtete Gegenkraft. Zum Einstellen dieser Gegenkraft ist, wie in Fig. 2 dargestellt, ein Gewindeabschnitt 22 an dem der Antriebseinheit 12 zugewandten Ende der Schubstange 1 vorgesehen, auf dem Muttern 9, 10 aufgeschraubt sind, um die Schubstange 1 in axialer Richtung einstellbar auszuführen und folglich das Federpaket des elastischen Schubelementes 6 wie gewünscht vorzuspannen.

Um die zentrierte Lage der Schubstange 1 zu gewährleisten und ein Auswandern der Schubstange zu vermeiden, ist am der Antriebseinheit 12 abgewandten Ende der Schubstange 1 ein Zwischenlager 3 vorgesehen, in dem die Schubstange 1 zentriert, jedoch axial verschiebbar gehalten wird. Das Zwischenlager 3 ist an der Zentrifugentrommelgrundplatte 21 befestigt. Am Zwischenlager 3 ist eine Gleitlagerhülse 4 angeordnet, um die darin gelagerte Schubstange 1 leicht verschiebbar zu halten. Die Gleitlagerhülse 4 ist mittels Schrauben 7, 8 am Zwischenlager 3 befestigt. In der Bohrungsinnenseite der Gleitlagerhülse 4 ist eine achsparallele Nut vorgesehen, in die eine Feder 5, die in einer ebenfalls achsparallelen Nut der Schubstange 1 eingesetzt ist, eingreift. Damit ist die Schubstange 1 verdrehsicher gelagert.

Die Zugentlastungsvorrichtung der erfindungsgemäßen Zentrifuge wird wie nachfolgend beschrieben justiert. Zunächst wird die Antriebseinheit 12 durch Lösen der Schrauben 18 von der Grundplatte 20 gelöst. Die Antriebseinheit 12 ist somit mit ihrer Motorgrundplatte 2 entlang darin befindlicher Langlöcher verschiebbar. Dann wird der Keilriemen 16 auf die Keilriemenscheiben 14 und 15 lose aufgelegt. Durch Vorspannen des elastischen Schubelementes 6 mittels Einstellung der Muttern 9, 10 auf dem Gewindeabschnitt 22 der Schubstange 1 wird der um die Keilriemenscheiben 14 und 15 gelegte Keilriemen 16 gespannt.

Der nun ordnungsgemäß vorgespannte Keilriemen 16 definiert den axialen Abstand von Antriebseinheit 12 und Zentrifugentrommel 11. Die elastischen Schwingmetallgummis 17 halten die Zentrifugentrommelgrundplatte 21 und damit die Zentrifugentrommel 11 in ihrer unbelasteten Nullage. Die Motorgrundplatte 2 der Antriebseinheit 12 ist entsprechend der Vorspannung des Keilriemens 16 in den Langlöchern der Motorgrundplatte 2 auf der Grundplatte 20 verschoben worden. Nun wird die Motoreinheit 12 bzw. die Motorgrundplatte 2 fest mit der Grundplatte 20 durch Festziehen der Schrauben 18 verbunden.

Danach kann nun die zwischen Antriebseinheit 12 und Zentrifugentrommel 11 beim Betrieb wirkende Antriebskraft in der Zugentlastungsvorrichtung 19 entsprechend kompensiert werden. Dazu wird das elastische Schubelement 6 durch Verdrehen der Muttern 9, 10 auf dem Gewindeabschnitt 22 der Schubstange 1 weiter gespannt, so daß das im Betriebszustand durchschnittlich wirkende Antriebsmoment ausgeglichen werden kann.

Bei einer so justierten Zentrifuge befindet sich die Zentrifugentrommel 11 im Ruhezustand, d. h. bei stillstehender Zentrifuge, nicht mehr in ihrer Nullage. Jedoch befindet sich die Zentrifugentrommel 11 nach dem Anlaufvorgang während des kontinuierlichen Zentrifugenbetriebes in unverspannter Mitte- oder Nullage, so daß die Schwingmetallgummis ideal schwingungsdämpfend wirken und eine lange Standzeit haben. Das dynamische Verhalten der Zentrifuge ist verbessert, da die Keilriemenscheiben genau zueinander ausgerichtet sein können und kein Kippmoment in der Lagerung wirkt.

Erfindungsgemäß werden die zum Antrieb der Zentrifugentrommel erforderlichen Riemenzugkräfte durch eine federnde Gegenkraft kompensiert. Die Gegenkraft wirkt in der Symmetrieachse des Riementriebes zwischen Antriebseinheit und Zentrifugentrommel. Vorteilhaft können damit die vom Riementrieb hervorgerufenen Verspannungskräfte nicht auf die elastische Zentrifugentrommellagerung wirken. Die Zentrifugentrommel befindet sich daher im Betriebszustand, d. h. beim kontinuierlichen Zentrifugenbetrieb, in unverspannter Nullage. Es tritt daher keine Verlagerung der rotierenden Zentrifugentrommel zum stationären Zentrifugeneinlauf auf. Folglich treten keine Abdichtungsprobleme zwischen Zentrifugentrommel und Zentrifugeneinlauf bzw. Zentrifugengehäuse auf. Es besteht daher ohne weiteres die Möglichkeit, einen rotierenden Produktverteiler mit einer stationären Dampfglocke einzusetzen, welches ohne die erfindungsgemäße Zugentlastung kaum möglich wäre.

### BEZUGSZEICHENLISTE

- 1: Schubstange
- 2: Motorgrundplatte
- 3: Zwischenlager
- 4: Gleitlagerhülse
- 5: Feder
- 6: elastisches Schubelement
- 7: Schraube
- 8: Schraube
- 9: Mutter
- 10: Mutter
- 11: Zentrifugentrommel
- 12: Antriebseinheit
- 13: Elektromotor
- 14: Keilriemenscheibe
- 15: Keilriemenscheibe
- 16: Keilriemen
- 17: Schwingmetallgummi
- 18: Schraube
- 19: Zugentlastungsvorrichtung
- 20: Grundplatte
- 21: Zentrifugentrommelgrundplatte
- 22: Gewindeabschnitt

## Patentansprüche

1. Zentrifuge mit einer elastisch gelagerten Zentrifugentrommel (11), einer Antriebseinheit (12), die die Zentrifugentrommel mit einem Endlostreibmittel antreibt, und in der Ebene des Endlostreibmittels angeordneten Mitteln zur Zugentlastung für die von dem Endlostreibmittel hervorgerufenen Zugkräfte, **dadurch gekennzeichnet**, daß die Mittel zur Zugentlastung (19) zwischen zum Endlostreibmittel gehörenden Umlenkmitteln (14,15) angeordnet sind und ein elastisches Schubelement (6) aufweisen.

2. Zentrifuge nach Anspruch 1, **dadurch gekennzeichnet**, daß das elastische Schubelement (6) wenigstens eine Druckfeder bzw. ein Druckfederpaket aufweist.

3. Zentrifuge nach Anspruch 2, **dadurch gekennzeichnet**, daß die Druckfeder bzw. das Druckfederpaket aus Schraubenfedern gebildet ist.

4. Zentrifuge nach Anspruch 1, 2 oder 3, **dadurch gekennzeichnet**, daß das Endlostreibmittel ein Riementrieb (16) ist.

5. Zentrifuge nach Anspruch 1, 2, 3 oder 4 **dadurch gekennzeichnet**, daß die Mittel zur Zugentlastung (19) eine Schubstange (1) aufweisen, wobei ein Ende der Schubstange (1) an der Antriebseinheit (12) befestigt ist und das andere Ende der Schubstange (1) über das elastische Schubelement (6) mit der elastisch gelagerten Zentrifugentrommel (11) verbunden ist.

6. Zentrifuge nach Anspruch 5, **dadurch gekennzeichnet**, daß die Schubstange (1) in axialer Richtung einstellbar ist.

7. Zentrifuge nach Anspruch 5 oder 6, **dadurch gekennzeichnet**, daß die Schubstange (1) an einem Zwischenlager (3) verschiebbar, vorzugsweise verdrehgesichert, gehalten ist.

8. Zentrifuge nach einem der Ansprüche 1 bis 7, **dadurch gekennzeichnet**, daß die Antriebseinheit (12) zum Spannen des Endlostreibmittels verschiebbar ausgebildet ist.

## Claims

1. A centrifuge with a resiliently mounted centrifuge drum (11), a drive unit (12) driving the centrifuge drum with an endless drive means, and means for tension relief arranged in the plane of the endless drive means for the tensile forces produced by the endless drive means, **characterized in that** the means for tension relief (19) are arranged between reversing means (14, 15) of the endless drive means and comprise a resilient thrust member (6).

2. A centrifuge according to Claim 1, **characterized in that** the resilient thrust member (6) is provided with at least one compression spring or a stack of compression springs.

3. A centrifuge according to Claim 2, **characterized in that** the compression spring or the stack of compression springs is formed by helical springs.

4. A centrifuge according to Claim 1, 2 or 3, **characterized in that** the endless drive means is a belt drive (16).

5. A centrifuge according to Claim 1, 2, 3 or 4, **characterized in that** the means for tension relief (19) are provided with a connecting rod (1), wherein one end of the connecting rod (1) is secured to the drive unit (12) and the other end of the connecting rod (1) is connected by way of the resilient thrust member (6) to the resiliently mounted centrifuge drum (11).

6. A centrifuge according to Claim 5, **characterized in that** the connecting rod (1) is adjustable in the axial direction.

7. A centrifuge according to Claim 5 or 6, **characterized in that** the connecting rod (1) is held in a displaceable manner on an intermediate bearing (3), and preferably in a manner preventing rotation.

8. A centrifuge according to one of Claims 1 to 7, **characterized in that** the drive unit (12) is displaceable in order to tension the endless drive means.

## Revendications

1. Centrifugeuse comportant un tambour (11) monté élastiquement, une unité d'entraînement (12) qui entraîne le tambour avec un moyen de transmission sans fin, ainsi que des moyens de délestage de traction, disposés dans le plan du moyen de transmission sans fin, pour les forces de traction provoquées par le moyen de transmission sans fin, caractérisée en ce que les moyens de délestage de traction (19) sont disposés entre les moyens de renvoi (14, 15) faisant partie du moyen de transmission sans fin et comportent un élément de poussée élastique (6).

2. Centrifugeuse selon la revendication 1, caractérisée en ce que l'élément de poussée élastique (6) comporte au moins un ressort de compression ou un paquet de ressorts de compression.

3. Centrifugeuse selon la revendication 2, caractérisée en ce que le ressort de compression ou le paquet de ressorts de compression est réalisé sous la forme de ressorts hélicoïdaux.

4. Centrifugeuse selon la revendication 1, 2 ou 3, caractérisée en ce que le moyen de transmission sans fin est une transmission à courroie (16).

5. Centrifugeuse selon la revendication 1, 2, 3 ou 4, caractérisée en ce que les moyens de délestage de traction (19) comportent une barre de poussée (1), une extrémité de la barre (1) étant fixée à l'unité d'entraînement (12) et l'autre extrémité de la barre (1) étant reliée, par l'élément de poussée élastique (6), au tambour (11) monté élastiquement.

6. Centrifugeuse selon la revendication 5, caractérisée en ce que la barre de poussée (1) est réglable axialement.

7. Centrifugeuse selon la revendication 5 ou 6, caractérisée en ce que la barre de poussée (1) est maintenue dans un palier intermédiaire (3) de manière à pouvoir coulisser, de préférence sans possibilité de rotation.

8. Centrifugeuse selon l'une des revendications 1 à 7, caractérisée en ce que l'unité d'entraînement (12) est réalisée de manière à pouvoir coulisser pour tendre le moyen de transmission sans fin.
